# EUROPÄISCHE PATENTSCHRIFT

(11) **EP 1 692 450 B1**
(45) Veröffentlichungstag und Bekanntmachung des Hinweises auf die Patenterteilung: **03.10.2018**
(21) Anmeldenummer: 04803482.1
(22) Anmeldetag: 03.12.2004
(51) Int. Cl.: F28G 15/04, F28G 3/16, F28G 15/08

(54) **KOMPAKTER RUSSBL SER**
COMPACT SOOT BLOWER
SOUFFLEUR DE SUIE COMPACT

(30) Priorität: 05.12.2003 DE 10357021
(43) Veröffentlichungstag der Anmeldung: 23.08.2006
(73) Patentinhaber: Clyde Bergemann GmbH, 46485 Wesel (DE)
(72) Erfinder: KRUSE, Volker, 46485 Wesel (DE)
(74) Vertreter: Rössler, Matthias
(86) Internationale Anmeldenummer: PCT/EP2004/013755
(87) Internationale Veröffentlichungsnummer: WO 2005/054770

(56) Entgegenhaltungen:
- EP-A- 0 607 629
- DE-A1- 19 533 071
- US-A- 3 216 046
- US-A- 4 424 769
- US-A- 5 341 406
- US-B1- 6 543 392

## Beschreibung

Die Erfindung betrifft eine Wärmeanlage mit einer Vorrichtung zur Reinigung von Wärmeaustauschflächen umfassend wenigstens eine Zuleitung für ein Reinigungsfluid und wenigstens eine Fluidverteileinrichtung, die an einem Ende der wenigstens einen Zuleitung angeordnet ist. Derartige Vorrichtungen werden üblicherweise zur Reinigung von Kesseln oder anderen, mit Rauchgasen beaufschlagten, Komponenten von Wärmeanlagen oder Verbrennungsanlagen eingesetzt. Weiter betrifft die vorliegende Erfindung ein Verfahren zur Durchführung einer Relativbewegung zwischen der wenigstens einen Zuleitung und einer Wärmeanlage.

Aufgrund der stattfindenden Verbrennung in den Wärmeanlagen bildet sich Asche, Schlacke oder ähnliche Verunreinigungen, die sich letztendlich an den Wandungen bzw. Wärmeaustauschflächen der Brennräume, der Wärmetauscher, der Rauchableitung etc. festsetzen. Das hat zur Folge, dass gerade die zum Wärmeaustausch vorgesehenen Wärmeaustauschflächen zunehmend während des Betriebes einen geringeren Wirkungsgrad aufweisen. Deshalb ist es erforderlich, dass diese Wärmeaustauschflächen, wobei hierunter u.a. Kesselwandungen, Rohrschlangen, Wärmetauscherflächen und ähnliches zu subsumieren sind, von der anhaftenden Asche bzw. Schlacke befreit werden. Zur Reinigung der Wärmeaustauschflächen von Wärmeanlagen, Dampfkraftanlagen, Müllverbrennungsanlagen oder ähnlichen Anlagen, die Brennräume aufweisen, sind im Wesentlichen drei unterschiedliche Konzepte bekannt.

Ein erstes Konzept zur Reinigung derartiger Wärmeaustauschflächen geht beispielsweise aus der WO 01/65179 hervor. Dort ist ein sogenannter Wasserlanzenbläser beschrieben. Wasserlanzenbläser weisen eine Wasserlanze auf, die mit ihrer Mündung an oder in einer Luke der Wärmeanlage schwenkbar angeordnet ist und einen Wasserstrahl durch die im Betrieb befindliche und mit Flammen und/oder Rauchgasen beströmte Wärmeanlage hindurch von der Luke aus erreichbare Wandbereiche blasen kann. Der dort beschriebene Wasserlanzenbläser hat mindestens zwei Antriebseinheiten zur Steuerung der Wasserlanze sowie eine Haltevorrichtung zur Befestigung des Wasserlanzenbläsers an der Wärmeanlage, wobei in die Haltevorrichtung Teile des Wasserzuleitungssystems integriert sind. Dadurch wird erreicht, dass die Baugröße des Wasserlanzenbläsers im Wesentlichen auf den Schwenkbereich der Wasserlanze begrenzt ist.

Derartige Wasserlanzenbläser geben einen gebündelten Wasserstrahl durch den Feuerraum auf die gegenüberliegende Wand ab. Infolge der kinetischen Wasserstrahlenergie und des schlagartigen Verdampfens in den Poren der Ablagerungen wird ein Abplatzen der Verschmutzungen aus Ruß, Schlacke und Asche bewirkt. Aufgrund der Tatsache, dass hierbei z. T. erhebliche Entfernungen zurückgelegt werden müssen, werden derartige Wasserlanzenbläser mit relativ hohem Druck beaufschlagt. Um zu vermeiden, dass Hindernisse, Öffnungen oder andere empfindliche Zonen der Wärmeanlage mit einer solchen Wasserstrahlenergie in Kontakt kommen, folgt der Auftreffbereich des vom Wasserlanzenbläser erzeugten Wasserstrahls im allgemeinen einem bestimmten vorgebbaren Weg auf der zu reinigenden Fläche, auch Blasfigur genannt. Aufgrund der Tatsache, dass die Mündung der Wasserlanze jedoch ortsfest in der Brennkammerwand angebracht ist, also nicht in innere Bereiche der Wärmeanlage hineinfährt, sind nur alle direkt erreichbaren Wärmeaustauschflächen zu reinigen; es besteht nicht die Möglichkeit, hinter Kanten, Vorsprüngen, etc. angeordnete Wärmeaustauschflächen zu erreichen, noch beispielsweise Rohrschlangen über einen großen Teil des Umfangs zu reinigen.

Weiterhin ist eine Vorrichtung zur Online-Kesselreinigung von Abfallverbrennungsanlagen aus der EP 1 256 761 bekannt, bei der die Zuführung von Reinigungsmitteln mittels einem vertikal von oben herab hängenden, hitzebeständigen, flexiblen Schlauch verwirklicht wird. Dieser Schlauch ist über ein Zuführrohr am oberen Ende eines Leerzugs angeordnet und wird in einer vorgegebenen Weise von oben nach unten bewegt, wobei gleichzeitig seine Düse das Reinigungsmittel gleichmäßig über deren Umfang verteilt. Eine solche Vorrichtung bietet sich insbesondere dort an, wo ein seitlicher Zugang zur Wärmeanlage bzw. den zu reinigenden Wärmeaustauschflächen nicht möglich ist. Bei einer solchen hängenden Anordnung des Schlauches ist die Düse bevorzugt so ausgebildet, dass die austretenden Kräfte beim Ausströmen des Reinigungsmittels sich gegenseitig kompensieren, der Düsenkopf demnach in stabiler Lage bleibt.

Schließlich sind noch sogenannte Rußbläser bekannt, wie einer beispielsweise aus der EP 0 391 038 hervorgeht. Der Rußbläser wird ebenfalls zum Reinigen von Heizflächen z. B. in Kesseln und Wärmetauschern eingesetzt. Dem Rußbläsern wird ein unter Druck stehendes Fluid, z. B. Luft oder Wasser bzw. Wasserdampf, zugeführt, das sich in den Düsen auf den im Wärmetauscher herrschenden Umgebungsdruck entspannt wird. Die sich am Austritt aus den Düsen bildenden Blasstrahlen dienen dann mit ihrer hohen kinetischen Energie zum Entfernen der unerwünschten Beläge auf den Wärmetauscherflächen. Diese Düsen sind auf einem Blasrohr angeordnet, welches zur Durchführung des Reinigungsprozesses in den Innenraum der Wärmeanlagen hineinbewegt wird. Die am Ende und/oder am Umfang verteilt angeordneten Düsen reinigen somit jeweils verschiedene Bereiche der Wärmeaustauschflächen. Dabei sind Rußbläser bekannt, die neben einer translatorischen Bewegung relativ zur Wärmeanlage zusätzlich eine Eigenrotationsbewegung durchführen. Damit wird erreicht, dass sich die von dem Blasrohr ausgehenden Wasserstrahlen schraubenförmig durch den Innenbereich der Wärmeanlage fortpflanzen. In Anbetracht der Größe derartiger Wärmeanlagen ist klar, dass ein solches Blasrohr ebenfalls eine beachtliche Länge aufweist, beispielsweise bis hin zu 10 Metern. Das macht es erforderlich, dass in der Umgebung des Rußbläsers außerhalb der Wärmeanlage ebenfalls ein erheblicher Platzbedarf ist, wird das Blasrohr doch nach dem Reinigungsprozess vollständig aus dem Innenbereich der Wärmeanlage hinausgefahren. Aufgrund dieses hohen Platzbedarfes sind solche Rußbläser, die aufgrund ihrer Relativbewegung zu den Komponenten im Inneren der Wärmeanlage eine besonders gute Reinigungswirkung haben, nur sehr begrenzt einsetzbar.

Die US 4 424 769 A offenbart einen Druckwasserreaktor mit einer Reinigungsvorrichtung, deren Lanze einen rechteckigen Querschnitt aufweist. Durch den rechteckigen Querschnitt ist die Lanze innerhalb des Druckwasserreaktors zwar freitragend, kann aber außerhalb des Druckwasserreaktors nicht in eine vertikale Richtung gebogen werden. Die Lanze kann daher nicht in oberen Bereichen des Druckwasserreaktors einer Speichervorrichtung zugeführt werden, in denen eine Wartung der Lanze leichter möglich ist.

Hiervon ausgehend ist es Aufgabe der vorliegenden Erfindung, die im Zusammenhang mit dem Stand der Technik bekannten, technischen Probleme zu lösen. Insbesondere ist es Aufgabe der vorliegenden Erfindung, eine Wärmeanlage mit einer Vorrichtung zum Reinigen von Wärmeaustauschflächen vorzuschlagen, welches einerseits einer besonders gute Reinigungswirkung hat, gleichzeitig jedoch nur einen geringen Platzbedarf außerhalb einer solchen Wärmeanlage erfordert. Weiter soll die Vorrichtung der Wärmeanlage geeignet sein, auch unter den an bzw. in Wärmekraftanlagen herrschenden Bedingungen dauerhaft einsetzbar zu sein, insbesondere eine geringe Störanfälligkeit hinsichtlich Temperatur und Verschmutzungen aufweisen. Weiter soll ein Verfahren vorgeschlagen werden, welches einerseits eine effektive Reinigung von Wärmeaustauschflächen ermöglicht, gleichzeitig jedoch eine Handhabung der Reinigungsvorrichtung umfasst, welche eine platzsparende Anordnung ermöglicht. Weiterhin soll eine Wärmeanlage mit einer Vorrichtung zur Reinigung von Wärmeaustauschflächen vorgeschlagen werden, die sich durch lange Betriebszyklen und einen geringen Platzbedarf auszeichnet.

Diese Aufgaben werden gelöst durch eine Wärmeanlage mit einer Vorrichtung zur Reinigung von Wärmeaustauschflächen mit den Merkmalen des Patentanspruchs 1 sowie einem Verfahren zur Durchführung einer Relativbewegung zwischen wenigstens einer Zuleitung und einer Wärmeanlage mit den Merkmalen des Patentanspruchs 14. Weitere vorteilhafte Ausgestaltungen sind in den jeweils abhängigen Patentansprüchen beschrieben. Dabei sei darauf hingewiesen, dass die in den Patentansprüchen offenbarten Merkmale in beliebiger, technologisch sinnvoller Weise miteinander kombiniert werden können.

Die vorliegende Erfindung betrifft eine Wärmeanlage mit einer Vorrichtung zur Reinigung von Wärmeaustauschflächen. Die Vorrichtung umfasst zumindest eine Zuleitung für ein Reinigungsfluid und wenigstens eine Fluidverteileinrichtung, die an einem Ende der wenigstens einen Zuleitung angeordnet ist. Die Vorrichtung zur Reinigung der Wärmeanlage zeichnet sich nun dadurch aus, dass die wenigstens eine Zuleitung so ausgeführt ist, dass sie einerseits quer zur Richtung der Schwerkraft in die Wärmeanlage einführbar und andererseits ihre Gestalt veränderbar ist.

Die wenigstens eine Zuleitung ist somit in eine erste Richtung quer zu einer Ausdehnungsachse biegbar und in zumindest eine zweite Richtung quer zur Ausdehnungsachse biegesteif ausgeführt.

Klarstellend sei zunächst darauf hingewiesen, dass "Wärmeaustauschflächen" insbesondere alle Begrenzungsflächen von Kesseln, Feuerräumen, Wärmetauschern, Rohrschlangen, etc. umfassen. Insbesondere sind damit alle Flächen gemeint, die mit den Verbrennungsprodukten selbst, oder den daraus resultierenden Abgasen, Partikel, etc. in Kontakt kommen. Solche Wärmeaustauschflächen z. B. sind auch dadurch zu erkennen, dass sich während des Betriebes an diesen Wärmeaustauschflächen Ruß, Schlacke, Asche oder ähnliche Verunreinigungen als Produkte einer Verbrennung anlagern.

Mit einer "Zuleitung" ist bevorzugt ein rohr- oder schlauchähnliches Gebilde gemeint. Die Materialien einer solchen Zuleitung sollten hitzebeständig und bevorzugt auch korrosionsbeständig sein. Der Querschnitt bzw. der Durchmesser einer solchen Zuleitung ist insbesondere in Abhängigkeit des eingesetzten Reinigungsfluides zu wählen. Als "Reinigungsfluid" kommen gasförmige und/
oder flüssige Fluide in Betracht, beispielsweise Luft, Wasser, Wasserdampf, etc. Grundsätzlich ist es möglich, dass eine solche Vorrichtung mehrere solcher Zuleitungen aufweist, beispielsweise um an verschiedenen Orten eine Reinigung gleichzeitig durchführen zu können, ohne die Vorrichtung selbst oder die Zuleitung zu bewegen. Außerdem ist auch möglich, dass weitere Zuleitungen vorgesehen sind, die jedoch nicht für ein Reinigungsfluid sondern für andere Funktionen eingesetzt werden.

Am Ende der wenigstens einen Zuleitung ist eine Fluidverteileinrichtung angeordnet. Mit "Ende" ist dabei der Bereich der Zuleitung gemeint, der in die Nähe angeordnet bzw. in Richtung der Wärmeaustauschflächen ausgerichtet wird. Die Zuleitung weist üblicherweise ein gegenüberliegendes, anderes Ende auf, welches mit einem stationären Wasserversorgungssystem verbunden ist. Unter Umständen ist jedoch auch möglich, dass die Zuleitung mehrere Fluidverteileinrichtungen aufweist, wobei jedoch zumindest eine an dem Ende angebracht ist. Als "Fluidverteileinrichtung", kommen eine Vielzahl unterschiedlicher Verteileinrichtungen in Betracht, wobei bevorzugt eine gleichmäßige Verteilung des Fluids über den Umfang bzw. in Verlängerung zur Zuleitung gewährleistet ist. Zur Erzielung einer solchen Verteilungswirkung sind beispielsweise Schlitze, Düsen oder ähnliches vorgesehen, die einen Austritt des Reinigungsfluids aus der Zuleitung ermöglichen. Diese Schlitze, Düsen, etc. können dabei gegebenenfalls auch ihre Lage bzw. Position bezogen auf das Ende der Zuleitung variieren.

Erfindungsgemäß ist die wenigstens eine Zuleitung so ausgebildet, dass sie in einer ersten Richtung quer zu einer Ausdehnungsachse biegbar und in zumindest einer zweiten Richtung quer zur Ausdehnungsachse biegesteif ausgeführt ist. Unter einer "Ausdehnungsachse" ist insbesondere die Mittelachse einer solchen Zuleitung zu verstehen. Dabei ist insbesondere der Zustand der Zuleitung gemeint, in dem die Zuleitung einen gradlinigen Verlauf aufweist. Betrachtet man nun einen solchen gradlinigen Verlauf der Zuleitung, so ist es möglich, die Zuleitung in zumindest eine Richtung quer zu der Ausdehnungsachse zu biegen. Damit ist es möglich, den Krümmungsradius der Zuleitung zu variieren, nämlich von gradlinigen Verlauf (Krümmungsradius = unendlich) hin zu kleineren Krümmungsradien. Im Gegensatz zu einem üblichen Schlauch, ist eine solche Verformung bzw. Biegung der Zuleitung jedoch nicht in alle Richtungen möglich. Zumindest in einer zweiten Richtung quer zur Ausdehnungsachse ist eine solche Verformung nicht möglich. Das heißt mit anderen Worten, dass in dieser Richtung höchstens ein gradliniger Verlauf der Zuleitung erreichbar ist, eine Biegung darüber hinaus ist also nicht bzw. nur bei gleichzeitiger Beschädigung bzw. Zerstörung der Zuleitung möglich. Eine solche Ausgestaltung der Zuleitung eröffnet die Möglichkeit, die Zuleitung einerseits z. B. aufzurollen, um Ecken herumzuführen oder ähnliches, gleichzeitig aber eine Stabilität der Zuleitung zu gewährleisten, so dass die Zuleitung zumindest abschnittsweise selbsttragend ist. Das heißt beispielsweise, dass die Zuleitung so angeordnet werden kann, dass eine wesentliche Verformung allein aufgrund der Schwerkraft selbst bei einer dazu schrägen bzw. waagerechten Anordnung nicht stattfindet. Somit kann eine solche Zuleitung zumindest mit einem bestimmten Tragabschnitt über einen Führungs- bzw. Haltepunkt hinaus ragen und dabei einen im Wesentlichen gradlinigen Verlauf aufweisen. In Anbetracht des eingangs geschilderten Einsatzgebietes solcher Vorrichtungen heißt das also, dass eine solche Zuleitung beispielsweise waagerecht in die Wärmeanlage eingeführt werden kann, und dort im Inneren selbsttragend und gradlinig ausgebildet ist, während die Zuleitung außerhalb der Wärmeanlage und in einem gewissen Maße auch nahe der Wärmeanlage umgelenkt werden kann. Dadurch wird eine besonders platzsparende Anordnung derartiger Vorrichtungen möglich.

Klarstellend sei an dieser Stelle darauf hingewiesen, dass Formulierungen wie "biegesteif", "geradliniger Verlauf", "waagerecht" nicht nur im absoluten Sinn zu verstehen sind. Für den Fachmann ist klar, dass das Eigengewicht einer solchen Vorrichtung (insbesondere im Einsatz), Fertigungs- und/oder Montagetoleranzen zu einer (hier als unwesentlich betrachteten) Lastverformung führen. Diese Lastverformung liegt beispielsweise im Bereich kleiner 30 % (insbesondere kleiner 20 % und bevorzugt kleiner 10 %) des freien Tragabschnitts der Zuleitung. Das heißt beispielsweise mit anderen Worten, dass noch von einer "biegesteifen Ausgestaltung" der Zuleitung auszugehen ist, wenn diese bei einem freien (waagerechten) Tragabschnitt von ca. 3,50 Meter eine (senkrechte) Lastverformung von ca. 1 Meter hat.

Die Anordnung der Zuleitung erfolgt nun in der Weise, dass die Biegesteifigkeit genau in der Richtung realisiert wird, in der sonst aufgrund der Schwerkraft eine Biegung stattfinden würde. Damit ist gewährleistet, dass beispielsweise bei einer horizontalen Anordnung der wenigstens einen Zuleitung kein Abknicken bzw. Umbiegen der Zuleitung nach unten erfolgt. So kann die Zuleitung über zumindest einen gewissen Tragabschnitt auch horizontal in innere Bereiche der Wärmeanlage eingeführt werden, ohne dass diese dort abgestützt werden muss. Gleichzeitig ermöglicht jedoch auch die teilweise Biegbarkeit der zumindest einen Zuleitung, dass diese nach dem Austritt aus der Wärmeanlage platzsparend angeordnet werden kann.

Die wenigstens eine Zuleitung ist in eine erste Richtung quer zu einer Ausdehnungsachse biegbar und zumindest in eine zweite Richtung quer zur Ausdehnungsachse biegesteif ausgeführt wobei die Vorrichtung so angeordnet ist, dass die zweite Richtung im Wesentlichen der Richtung der Schwerkraft entspricht. Dies hat den Vorteil, dass auf relativ kompliziert gestaltete Dichtungen zwischen gegeneinander verschiebbaren Teilbereichen einer teleskopierbaren Zuleitung verzichtet werden kann.

Die mindestens eine Zuleitung ist durch eine entsprechende Zuführöffnung von außen in innere Bereiche der Wärmeanlage hinein führbar, wobei Mittel zur Erzeugung einer Biegung nach oben der mindestens einen Zuleitung außerhalb der Wärmeanlage vorgesehen sind. An dieser Stelle sei darauf hingewiesen, dass eine Kombination eines "biegbaren Rußbläsers" mit einer Wärmeanlage beschrieben wird. Grundsätzlich lassen sich jedoch eine Vielzahl der hier beschriebenen Merkmale auch in Kombination mit einem "teleskopierbaren Rußbläser" einsetzen. Dies betrifft insbesondere alle Merkmale, die sich nicht auf den Biegevorgang selbst beziehen, wie beispielsweise die Vorsehung von Zuführöffnungen allgemein bzw. deren Abdichtung oder Kühlung.

Vorzugsweise ist an jeder Stelle, an der eine Zuleitung durch die Wärmeanlage hindurchgeführt werden soll, eine entsprechende Zuführöffnung vorgesehen. Dabei kann für jede Zuleitung eine separate Zuführöffnung vorgesehen sein, es ist jedoch auch möglich, dass eine Zuleitung hin zu mehreren Zuführöffnungen bewegt wird, und somit nacheinander eine Reinigung von verschiedenen Zuführöffnungen aus erfolgt. Die Zuführöffnungen sind bevorzugt wiederverschließbar. Dadurch wird gewährleistet, dass in den Zeitraum, in dem die Zuführleitung sich nicht durch die Zuführöffnung hindurch erstreckt, keine Gase oder Verunreinigungen aus dem Inneren der Wärmeanlage austreten können. Die Mittel zur Erzeugung einer Biegung der mindestens einen Zuleitung sind bevorzugt unmittelbar in direkter Umgebung der Zuführöffnung vorgesehen. Dadurch kann gewährleistet werden, dass die Zuleitung unmittelbar nach dem Austritt aus der Zuführöffnung kontinuierlich umgebogen und somit platzsparend an der Wärmeanlage entlang geführt und letztendlich gespeichert werden kann. Als Mittel zur Erzeugungeiner Biegung bieten sich beispielsweise Antriebseinheiten, Führungen oder ähnliche Bauteile an.

Die mindestens eine Zuleitung hat innerhalb der Wärmeanlage einen im Wesentlichen gradlinigen Verlauf. Dieser ist bevorzugt in im Wesentlichen horizontaler Lage. Bei einer entsprechenden Ausgestaltung der Zuführöffnung kann dieser gradlinige Verlauf verschwenkt werden. Somit ist es möglich, nicht nur einen 90° Winkel zwischen der Richtung der Schwerkraft und der Ausdehnungsachse der Zuleitung zu realisieren, sondern bevorzugt auch ein Winkelbereich von 135° bis 45°.

Die zumindest eine Zuleitung weist einen vorgebbaren Tragabschnitt auf, wobei sich dieser Tragabschnitt zumindest über 1,5 m erstreckt, freitragend ausgebildet ist und den im Wesentlichen geradlinigen Verlauf der Zuleitung innerhalb der Wärmeanlage bildet.

Weiter wird vorgeschlagen, dass die wenigstens eine Zuleitung mindestens einen hitzebeständigen, flexiblen Schlauch umfasst. Obwohl grundsätzlich Kombinationen aus Rohrabschnitten und Schlauchteilen möglich sind, wird bevorzugt ein Schlauch eingesetzt, da dies im Hinblick auf die besonders flexible Art der Verformung über die gesamte Länge der Zuleitung weitere Vorteile mit sich bringt. Hierzu wird nachfolgend noch Näheres erläutert. Ein hitzebeständiger Schlauch kann beispielsweise aus Metall ausgeführt sein. Dabei bietet sich ein hochtemperaturfester, korrosionsbeständiger Stahl an. Die Flexibilität des Schlauches ist jedoch zumindest insoweit eingeschränkt, als das in zumindest der zweiten Richtung quer zur Ausdehnungsachse eine Biegesteifigkeit vorliegt. Dabei handelt es sich bevorzugt um einen als Wellschlauch ausgebildeten Schlauch, dessen Wellung ggf. noch durch eine Schutzhülle, z.B. ein robustes Gewebe, gegen äußere Verschmutzung und/oder Beschädigung geschützt ist.

Gemäß einer weiteren Ausgestaltung der Vorrichtung sind Mittel vorgesehen, welche die Flexibilität bzw. die Biegsamkeit des wenigstens einen Schlauches hin zu einer zweiten Richtung beschränken. Diese Mittel können auf unterschiedliche Weise verwirklicht sein. So ist es möglich, derartige Mittel außen auf der Oberfläche des Schlauches zu positionieren, sie an der Innenseite des Schlauches vorzusehen und/oder den Schlauch selbst durch eine unterschiedliche Materialwahl bzw. eine unterschiedliche Gestaltung selbst solche Mittel bereitzustellen. Vorteilhafterweise sind diese Mittel selbst hochtemperaturfest, temperaturgeschützt positioniert und/oder (aktiv/passiv) gekühlt. Als Kühlmedium bietet sich beispielsweise das Reinigungsfluid selbst an. Dann sind zumindest ein Teil der Mittel zur Beschränkung der Flexibilität bzw. der Biegsamkeit des Schlauches in direktem Kontakt mit dem Reinigungsfluid im Inneren des wenigstens einen Schlauches, werden vorteilhafterweise von diesem umspült. In Kombination oder als Alternative dazu können die Mittel zumindest teilweise eine Wärmebrücke bilden, so dass ein rascher Wärmeabtransport von heißen Stellen gewährleistet ist (z.B. auch mittels Materialien hoher Wärmeleitfähigkeit etc.) Bevorzugt ist grundsätzlich auch die Ausgestaltung des Schlauches derart, dass der Schlauch in mehrere Richtungen hinsichtlich seiner Flexibilität bzw. Biegsamkeit beschränkt ist. Dadurch kann beispielsweise neben einer stabilen Unterseite auch eine stabile Seitenführung des Schlauches gewährleistet werden. Besonders bevorzugt sind im Inneren des Schlauches angeordnete Kettenbänder, die im Wesentlichen nur in einer Ebene begrenzt verschwenkbar sind.

In diesem Zusammenhang wird auch vorgeschlagen, dass die Mittel wenigstens eine Komponente der folgenden aufweisen: eindimensional schwenkbare Halteglieder; Krümmungsbegrenzer. Die hier genannten Komponenten sind bevorzugt außerhalb der Zuleitung bzw. des Schlauches angebracht.

Dabei können die "eindimensional schwenkbaren Halteglieder" als eine Art Aufnahme für den Schlauch dienen. Die Halteglieder sind schwenkbar miteinander über ein Gelenk verbunden, wobei diese Anschlagkanten aufweisen, die eine Verschwenkung begrenzen. Dabei erfolgt die Begrenzung des Schwenkradius in der Weise, dass in einer stabilen Lage die Halteglieder einen gradlinigen Verlauf aufweisen. Die Halteglieder sind bevorzugt auf der Seite der Zuleitung bzw. des Schlauches angeordnet, die ausgehend von der Ausdehnungsachse hin zur zweiten Richtung angeordnet ist.

Die "Krümmungsbegrenzer" können beispielsweise auf der Oberfläche nahe der ersten Richtung positioniert sein. Sie können beispielsweise so aufgebaut sein, dass eine separate Kette an zwei Bezugspunkten auf der Oberfläche fixiert ist. Bei einem gradlinigen Verlauf der Zuleitung bzw. des Schlauches sind die Ketten gespannt. Aufgrund der Tatsache, dass diese Kette verhindert, dass sich die zwei Bezugspunkte weiter voneinander entfernen, machen sie den Schlauch zumindest in einer Richtung biegesteif. Da eine solche Kette jedoch keinen Widerstand dagegen bildet, dass sich die zwei Bezugspunkte einander annähern, kann eine solche Biegung bzw. Verformung stattfinden.

Weiterhin wird auch vorgeschlagen, dass der mindestens eine Schlauch wenigstens zwei Mäntel hat, wobei im Inneren des zweiten Mantels das Reinigungsfluid strömen kann, und zwischen dem ersten Mantel und dem zweiten Mantel Stützelemente vorgesehen sind, welche die wenigstens eine Zuleitung in zumindest der zweiten Richtung biegesteif machen. Im Hinblick auf die in Wärmekraftanlagen auftretenden äußeren Bedingungen ist ein solches gekapseltes System bevorzugt einzusetzen. Die Stützelemente, die grundsätzlich auch als eindimensional schwenkbare Halteglieder oder Krümmungsbegrenzer ausführbar sind, sind hier durch den ersten Mantel vor externen Umgebungseinflüssen geschützt. Dabei können die beiden Mäntel grundsätzlich auch so gestaltet sein, dass diese in alle Richtungen biegbar bzw. verformbar sind, die Vorsehung der Stützelemente zwischen ihnen jedoch die Flexibilität bzw. Biegsamkeit des gesamten Schlauches beschränkt. Bevorzugt ist der erste Mantel wiederum aus einem hitzebeständigen und korrosionsbeständigen Material, der zweite Mantel kann jedoch beispielsweise aus Kunststoff oder ähnlichem Material hergestellt sein.

Gemäß einer weiteren Ausgestaltung ist die wenigstens eine Fluidverteileinrichtung ein Düsenkopf. Unter einem "Düsenkopf" sind verschiedene Ausführungsformen zu subsumieren. Insbesondere betrifft ein Düsenkopf ein Gehäuse mit einer einzelnen oder einer Mehrzahl von Düsen, die frontal und/oder über den Umfang verteilt angeordnet sind. Als Düsen dienen beispielsweise Schlitze, Bohrungen und/oder spezielle Düsengehäuse. Grundsätzlich sollte die Fluidverteileinrichtung an den gewünschten Einsatzort angepasst werden, insbesondere so gestaltet sein ggf. eine gezielte Reinigung von vorgebbaren Flächen erfolgt. Gleichzeitig ist es in diesem Zusammenhang auch vorteilhaft, dass zur Vermeidung von Beschädigungen sensibler Bereiche in zu reinigenden Wärmeanlagen sowie einem umweltbewussten Einsatz des Reinigungsfluides gezielt Bereiche auch auszulassen. Dazu ist die Fluidverteileinrichtung vorzugsweise so gestaltet bzw. ausgerichtet, dass nur mindestens ein Winkelbereich in Umfangsrichtung oder in Längsrichtung des mindestens einen Schlauches, insbesondere also wenigstens ein Totwinkelbereich existiert.

Vorteilhafterweise ist die wenigstens eine Fluidverteileinrichtung gegenüber der wenigstens einen Zuleitung rotierbar ausgeführt und/oder kann gleichzeitig über den gesamten Umfang Reinigungsfluid verteilen. Nach der ersten Variante umfasst die Fluidverteileinrichtung einen Antrieb bzw. ist mit einem solchen verbunden, der eine Rotation gegenüber dem Schlauch ermöglicht. Ein solcher Antrieb kann elektrisch oder aber über das Reinigungsfluid selber betrieben werden. Eine solche Ausführungsform ist insbesondere dann vorteilhaft, wenn nur wenige Düsen vorgesehen sind und gleichzeitig eine umfängliche Reinigung erfolgen soll, oder wenn die Düsen gezielt auf bestimmte Bereiche der Wärmeaustauschflächen ausgerichtet werden sollen. Alternativ dazu oder aber auch in Kombination kann die Fluidverteileinrichtung so gestaltet sein, dass über den gesamten Umfang Reinigungsfluid verteilen werden kann. Hierbei ist es beispielsweise möglich, dass die Fluidverteileinrichtung eine Art Prallplatte aufweist, die mit einem Gehäuse der Fluidverteileinrichtung einen Ringspalt bildet. Das auf die Prallplatte auftreffende Reinigungsfluid wird nun umgeleitet und tritt gleichmäßig über den Umfang durch den Ringspalt hindurch aus.

Gemäß einer weiteren Ausgestaltung ist zumindest eine Speichervorrichtung für die wenigstens eine Zuleitung vorgesehen, wobei diese in bzw. an der zumindest einen Speichervorrichtung zumindest teilweise hin zu der ersten Richtung gebogen angeordnet ist; bevorzugt ist die zumindest eine Speichervorrichtung eine Vorrichtung zum Aufrollen der wenigstens einen Zuleitung. Unter einer "Speichervorrichtung" sind solche Vorrichtungen zu verstehen, die eine Anordnung der wenigstens einen Zuleitung im nicht gradlinigen Verlauf ermöglichen. Dies kann im einfachsten Fall eine Art Behälter sein, in den die zumindest eine Zuleitung eingeführt wird. Entsprechend der ihr innewohnenden Flexibilität bzw. Biegsamkeit wird die wenigstens eine Zuleitung in dem Behälter platzsparend gespeichert. Insbesondere für den Fall, dass eine Biegsamkeit lediglich im wesentlichen in nur eine erste Richtung vorhanden ist, wird als Speichervorrichtung eine Haspel oder eine ähnliche Vorrichtung zum Aufrollen der wenigstens einen Zuleitung vorgeschlagen.

Weiter wird vorgeschlagen, dass die Speichervorrichtung Antriebsmittel aufweist. Solche Antriebsmittel umfassen z.B. Motoren, Hubapparate, etc. und unterstützen bevorzugt zumindest einen Teil der Bewegungen der Zuleitung. Für den Fall, dass die Speichervorrichtung eine Haspel ist, haben diese Antriebsmittel zum Beispiel die Funktion, die Haspel rotieren zu lassen, so dass sich die Zuleitung aufwickelt. Dabei wird die Zuleitung in der Regel nur einlagig aufgewickelt, also ohne weitere Lagen derselben Zuleitung nebeneinander bzw. im wesentlichen in einer Ebene senkrecht zur Rotationsachse der Haspel. Zudem ist es vorteilhaft, die Antriebsmittel mit Spannmitteln auszuführen. Solche Spannmittel haben beispielsweise die Funktion, ein Aufwickeln der Zuleitung auf einer Haspel mit gleicher Vorspannung zu gewährleisten, wie dies z.B. mit einer Rutschkupplung verwirklicht werden kann.

Gemäß einer weiteren Ausgestaltung der Wärmeanlage mit der Vorrichtung zur Reinigung von Wärmeaustauschflächen sind Mittel zur Bestimmung der Länge der mindestens einen Zuleitung in Bezug auf einen vorgebbaren Referenzpunkt vorgesehen. Solche Mittel zur Bestimmung der Länge der zumindest einen Zuleitung in Bezug auf einen vorgebbaren Referenzpunkt ermöglichen eine exakte Überwachung des Reinigungsprozesses. Insbesondere soll damit eine Information bereitgestellt werden, bis zu welcher Länge aktuell die mindestens eine Zuleitung bereits in innere Bereiche einer Wärmeanlage hineingeführt ist. Auf diese Weise lässt sich auch der Auftreffpunkt des Reinigungsmediums bestimmen. Damit können Verweilzeiten, Einfuhr- und Ausfuhrgeschwindigkeiten und/oder andere Parameter exakt auf die jeweiligen Umgebungen der Fluidverteileinrichtung abgestimmt werden. Beispielsweise aus Sicherheitsaspekten kann alternativ oder ergänzend mindestens ein Endlagenerfassungsmittel vorgesehen sein, welches identifiziert, wann die vorgebbare maximale bzw. minimale Länge erreicht ist.

Außerdem wird auch vorgeschlagen, dass die Vorrichtung Mittel zur Durchführung einer Relativbewegung der wenigstens einen Fluidverteileinrichtung und einem Referenzpunkt der Vorrichtung vorgesehen sind. Damit sind insbesondere Antriebssysteme gemeint, die eine Relativbewegung, insbesondere das Einführen und Hinausfahren in eine Wärmeanlage, ermöglichen. Insbesondere sind die Mittel so ausgeführt, dass sie eine vorgebbare Geschwindigkeit der Relativbewegung ermöglichen, wobei die Geschwindigkeit variabel ist. Bevorzugt umfassen solche Mittel mindestens eine Antriebsrolle, die reibschlüssig mit der Oberfläche der wenigstens einen Zuleitung in Kontakt ist und mit einem Motor oder dergleichen angetrieben wird. Bevorzugt ist die Ausgestaltung, bei der zwei Rollenpaare an gegenüberliegenden Abschnitten der Zuleitung anliegen, gegeneinander verspannt und gemeinsamen angetrieben werden. Die Drehung der Antriebsrollen wird in eine translatorische Bewegung des Schlauches bzw. der zumindest einen Zuleitung infolge des Reibschlusses umgewandelt. Dies wird nachfolgend noch mit Bezug auf die Figuren näher erläutert.

Vorteilhafterweise sind auch Mittel zur Versorgung der Vorrichtung mit einem Reinigungsfluid vorgesehen, insbesondere wenigstens eine Komponente aus den folgenden: eine Pumpe, eine Fluidstrom-Messeinheit, ein Verdampfer, ein Ventil. Die Pumpe dient zur Einspeisung des Reinigungsfluides (insbesondere Wasser) in die Vorrichtung bzw. die wenigstens eine Zuleitung. Für den Fall, dass eine Reinigung beispielsweise mit Wasserdampf erfolgen soll, ist u. U. zusätzlich ein Verdampfer zu integrieren. Für eine bedarfsweise Umschaltung zwischen Reinigungsfluiden unterschiedlicher Aggregatszustände (beispielsweise flüssig und dampfförmig) kann beispielsweise ein Ventil vorgesehen sein. Um zu gewährleisten, dass unabhängig von der Form bzw. der Gestalt der wenigstens einen Zuleitung stets ein gleichmässiger Reinigungsfluid-Strom aus der Fluidverteileinrichtung austritt, wird bevorzugt der Massenstrom des Reinigungsfluides bestimmt. Hierzu werden beispielsweise Fluidstrom-Messeinheiten eingesetzt.

Gemäß einer Weiterbildung wird vorgeschlagen, dass sich die mindestens eine Zuleitung außerhalb der Wärmanlage im Wesentlichen in Richtung der Schwerkraft erstreckt oder in bzw. an mindestens einer Speichervorrichtung angeordnet ist. Diese Variante betrifft insbesondere den Fall, dass die Zuleitung im Wesentlichen nur in eine erste Richtung biegbar ist, die im Wesentlichen der Schwerkraft entgegengerichtet ist. Für diesen Fall ist es vorteilhaft, dass die mindestens eine Zuleitung direkt nach dem Austritt aus der Wärmeanlage kontinuierlich nach oben gebogen und beispielsweise auf der Wärmeanlage bzw. an der Wandung der Wärmeanlage mittels der Speichervorrichtung gespeichert wird. Hierzu bietet sich wiederum bevorzugt eine Haspel an, die auf oder an der Wärmeanlage befestigt ist.

Gemäß einer weiteren Ausgestaltung der Wärmeanlage sind Mittel zur Abdichtung der wenigstens einen Zuführöffnung und/oder zur Kühlung der wenigstens einen Zuleitung vorgesehen. Aufgrund der Tatsache, dass die Zuführöffnung wenigstens für den Zeitraum, in dem sich die zumindest eine Zuleitung durch die Zuführöffnung hindurch erstreckt, eine offene Verbindung zwischen Umgebung und dem Inneren der Wärmeanlage darstellt, sind zur Vermeidung des Austritts von, insbesondere gesundheitsschädlichen, Bestandteilen Mittel zur Abdichtung vorgesehen. Diese können als separates Bauteil oder aber auch z. B. als Luftstrom etc. ausgeführt sein. Die Mittel zum Abdichten sind bevorzugt an der Wärmeanlage angebracht, sie können aber z.B. zusätzlich auch an der Vorrichtung zum Reinigen vorgesehen sein. Besonders vorteilhaft sind gleichzeitig Mittel zur Kühlung der wenigstens einen Zuleitung vorgesehen. So ist es beispielsweise möglich, die wenigstens eine Zuleitung mit einer Art Mantelluft-Strahl zu versehen, welcher einerseits verhindert, dass Gase und Verunreinigungen durch die Zuführöffnung nach außen gelangen, der sich aber gleichzeitig an der einen Zuleitung anschmiegt und weit bis in innere Bereiche der Wärmeanlage eine Kühlung der Zuleitung gewährleistet. Es ist auch möglich, eine solche Kühlströmung im Inneren der Zuleitung selbst vorzusehen.

Weiter wird auch vorgeschlagen, dass Mittel zur automatischen Steuerung der Vorrichtung vorhanden sind. Diese Mittel zur Steuerung sind bevorzugt dazu geeignet, die Antriebsmittel für eine Relativbewegung der Zuführung gegenüber einem Referenzpunkt der Vorrichtung, das Auslösen bzw. Stoppen der Reinigungsfluid-Zufuhr die Ansteuerung der Zuleitung zur Zuführöffnung, etc. zu initiieren, zu überwachen und/oder zu veranlassen. Dabei handelt es sich bevorzugt nicht nur um eine halbautomatische Steuerung der Vorrichtung, sondern um eine vollautomatische. Die Steuerung kann sowohl Teil der Reinigungsvorrichtung als auch der Wärmeanlage sein.

Nach einem weiteren Aspekt der Erfindung wird ein Verfahren zur Durchführung einer Relativbewegung zwischen wenigstens einer Zuleitung und einer erfindungsgemäßen Wärmeanlage umfassend zumindest die folgenden Schritte vorgeschlagen: Identifizieren eines Auslöseparameters; Einführen der wenigstens einen Zuleitung in die Wärmeanlage durch eine entsprechende Zuführöffnung; Aktivieren eines Reinigungsfluidstromes durch die wenigstens eine Zuleitung in Richtung der Wärmeanlage; Identifizieren eines Endparameters; Hinausführen der wenigstens einen Zuleitung aus der Wärmeanlage durch die Zuführöffnung; bei dem die mindestens eine Zuleitung beim Einführen und Ausführen zumindest teilweise wiederholbar verformt wird. Dieses Verfahren wird mit einer der vorstehend beschriebenen Wärmeanlage durchgeführt. Dabei steht insbesondere eine halbautomatische oder vollautomatische Durchführung des Verfahrens auch während des Betriebs der Wärmeanlage im Vordergrund.

Deshalb wird zunächst vorgeschlagen, einen Auslöseparameter zu identifizieren. Dieser "Auslöseparameter" kann beispielsweise durch eine Steuerung permanent überwacht werden, es ist jedoch auch möglich, dass der Auslöseparameter durch eine Aktion des Bedieners in die Steuerung eingespeist wird. Ist ein solcher Auslöseparameter identifiziert, beginnt das Verfahren zur Reinigung vorzugsweise automatisch abzulaufen.

Demnach wird im Anschluss die wenigstens eine Zuleitung in die Wärmeanlage durch die entsprechende Zuführöffnung hindurch eingeführt. Dazu ist es gegebenenfalls erforderlich, einen entsprechenden Antrieb zur Durchführung einer Relativbewegung zwischen der Zuleitung und der Wärmeanlage vorzusehen, anzusteuern bzw. eine solche Relativbewegung über Wegmesssysteme oder ähnliche Vorrichtungen zu überwachen.

Noch während des Einführens oder aber auch erst nach Erreichen der gewünschten Position wird ein Reinigungsfluidstrom aktiviert, der sich durch die wenigstens eine Zuleitung hin in Richtung der Wärmeanlage fortpflanzt und letztendlich aus der Fluidverteileinrichtung austritt. Die Aktivierung des Reinigungsfluidstromes kann beispielsweise über Ventile und/oder Pumpen realisiert werden, wobei ein kontinuierliches oder auch ein gestuftes Anwachsen des Reinigungsfluidstromes verwirklicht sein kann.

Wenn die gewünschte Reinigungswirkung erzielt wurde, was durch einen geeigneten Endparameter beschreibbar ist, wird dieser Endparameter vom System identifiziert und leitet demnach das Hinausführen der wenigstens einen Zuleitung ein. Auch hierbei kann der Fluidstrom noch andauern, dies ist jedoch nicht zwingend der Fall. Letztendlich ist der Reinigungsfluidstrom jedoch spätestens dann deaktiviert, wenn die Zuleitung aus der Wärmeanlage vollständig ausgetreten ist. Das Hinausführen (ebenso wie das Einführen) der wenigstens einen Zuleitung kann mit einer konstanten Geschwindigkeit oder aber auch mit einer variierenden Geschwindigkeit bzw. Haltestopps vonstattengehen.

Ein wichtiger Aspekt dabei ist jedoch, dass die mindestens eine Zuleitung beim Einführen und Ausführen zumindest teilweise wiederholbar verformt wird. Dieses Verformen umfasst dabei das Biegen der Zuleitung. Wichtig ist, dass diese Verformung wiederholbar ist. Das heißt mit anderen Worten, dass es sich hierbei nicht um eine Verformung handelt, die die mindestens eine Zuleitung beschädigt oder zerstört, sondern um eine Verformung, die eine Überführung der wenigstens einen Zuleitung zurück in einen gestreckten, gradlinigen Verlauf immer wieder gewährleistet. Im Hinblick auf die biegbare Ausgestaltung der Zuleitung sei ergänzend hierzu vorgetragen, dass die Zuleitung bevorzugt durch eine Biegevorrichtung hindurchgeführt wird, das heißt also, dass ein Teil der Zuleitung gebogen ist, während sich ein direkt anschließender Teil gradlinig, insbesondere waagerecht, erstreckt. Dieser gekrümmte Teilbereich der Zuleitung wandert dabei kontinuierlich über die Länge der Zuleitung, wenn diese durch diese Biegevorrichtung bzw. den Antrieb hindurchgeschoben wird.

Durch die wiederholbare Verformung der mindestens einen Zuleitung wird die Möglichkeit eröffnet, die zumindest eine Zuleitung unmittelbar nach dem Hinausführen umzulenken, umzubiegen oder dergleichen und somit platzsparend an der Wärmeanlage anzubringen. Gleichzeitig ist es möglich, dass die Zuleitung weit in innere Bereiche der Wärmeanlage hineinragen kann.

Gemäß einer vorteilhaften Ausgestaltung des Verfahrens wird vorgeschlagen, dass die Länge und/oder ein Krümmungsradius der wenigstens einen Zuleitung beim Einführen und Hinausführen variiert wird. Eine Änderung des Krümmungsradius wird insbesondere bei dem "biegbaren Rußbläser" vorgenommen.

Es wird auch vorgeschlagen, dass das Einführen und Hinausführen der wenigstens einen Zuleitung während des Betriebes der Wärmeanlage erfolgt. Das hat den Vorteil, dass die Wärmeanlage im Hinblick auf die Reinigung ohne Stillstandzeiten betrieben werden kann. Dadurch werden die Reisezyklen verlängert und die Effektivität der Wärmeanlage gleichzeitig verbessert.

Außerdem wird auch vorgeschlagen, dass der Auslöseparameter und/oder der Endparameter mindestens einen der folgenden Parameter umfasst: Zeit, Temperatur, Wärmestrom, Schlackenmenge. Im Hinblick auf die Verwendung des Parameters Zeit wird vorgeschlagen, dass der Reinigungszyklus bzw. das Verfahren zur Durchführung einer Relativbewegung zwischen der zumindest einen Zuleitung und der Wärmeanlage in regelmäßigen Zeitintervallen stattfindet (Auslöseparameter), wobei die Länge dieser Zeitintervalle im Wesentlichen in Abhängigkeit von dem Betriebszustand bzw. der Auslastung der Wärmeanlage abhängig ist. Die Reinigungsdauer bzw. der Beginn des Hinausführens der zumindest einen Zuleitung erfolgt ebenfalls nach einem vorgebbaren Zeitintervall, das in Abhängigkeit des Betriebszustandes der Wärmeanlage auszuwählen ist. Üblicherweise dauert der Reinigungsvorgang zwischen 3 und 10 Minuten, sodass nach einer solchen Zeitspanne (Endparameter) mit dem Hinausfahren begonnen werden sollte. Die Temperatur kann ebenfalls als Indiz dafür genommen werden, wenn ein Reinigungszyklus vorzunehmen ist. Dabei können bestimmte Grenzwerte hinsichtlich der Abgastemperatur, der Temperatur der Wärmeaustauschmedien (Kühlflüssigkeiten, etc.), die Temperaturen in den Wandungen der Wärmeanlagen, etc. herangezogen werden. Es ist auch möglich, den Wärmestrom durch die Wärmeaustauschflächen selbst zu bestimmen und ausgehend davon den Reinigungszyklus zu aktivieren. Außerdem sind auch Verfahren möglich, die in Abhängigkeit von der Schlackenmenge, die visuell oder messtechnisch erfasst wird, einen Reinigungsprozess starten. Grundsätzlich sei noch darauf hingewiesen, dass jede beliebige Kombination von unterschiedlichen Parametern als Auslöseparameter bzw. Endparameter möglich ist.

Die Erfindung wird nachfolgend mit Bezug auf die Figuren näher erläutert. Die Figuren zeigen besonders bevorzugte Ausführungsformen, die Erfindung ist jedoch nicht auf sie begrenzt.

Es zeigen:
- Fig. 1: schematisch und in einem Teilquerschnitt eine Wärmeanlage mit einer Ausführungsform der Vorrichtung zum Reinigen von Wärmeaustauschflächen;
- Fig. 2: schematisch eine biegbare Ausführungsform einer Zuleitung;
- Fig. 3: schematisch in einem Querschnitt sowie in einer Längsansicht eine weitere Ausführungsform einer biegbaren Zuleitung;
- Fig. 4: ebenfalls schematisch eine dritte Variante einer biegbaren Ausführungsform einer Zuleitung mit Düsenkopf;
- Fig. 5: schematisch eine teleskopierbare Ausführungsform der Zuleitung;
- Fig. 6: in einer perspektivischen Darstellung noch eine weitere Ausführungsform einer Reinigungsvorrichtung; und
- Fig.7: schematisch eine Ausgestaltung der Zuleitung mit einer Fluidverteileinrichtung.

Fig.1 zeigt schematisch und in einem Teilquerschnitt eine Wärmeanlage 24 mit einer Vorrichtung zur Reinigung von Wärmeaustauschflächen 1. Die dargestellte Vorrichtung umfasst eine Zuleitung 2 für ein Reinigungsfluid 3 und eine Fluidverteileinrichtung 4, die an einem Ende 5 der Zuleitung 2 angeordnet ist. Die Wärmeanlage 24, die hier im Schnitt dargestellt ist, weist eine Mehrzahl untereinander angeordneter Zuführöffnungen 26 auf. Durch diese Zuführöffnungen 26 wird die Zuleitung 2 mitsamt der Fluidverteileinrichtung 4 in innere Bereiche der Wärmeanlage 24 eingeführt. Dort erstreckt sich die Zuleitung 2 mit einem Winkel 27 zur Richtung der Schwerkraft 25 selbsttragend, das heißt also ohne eine zusätzliche Führung. Der Winkel 27 liegt bevorzugt im Bereich um 90° (+- 10%), unter Umständen ist jedoch die Zuführöffnung 26 so gebildet, dass die Zuleitung 2 mit ihrem gradlinigen Verlauf nahe des Endes 5 schwenkbar, so dass der Winkel 27 in einem Bereich von beispielsweise 45° bis 135° variieren kann. Dabei erfolgt das Verschwenken bevorzugt lediglich in einer Ebene, die durch die Richtung der Schwerkraft 25 und der Lage der entsprechenden Zuführöffnung 26 definiert ist.

Außerhalb der Wärmeanlage 24 ist ein Gestell 31 vorgesehen, an welchem eine Speichervorrichtung 17 für die Zuleitung 2 angebracht ist. Die Speichervorrichtung 17 ist hier als Haspel ausgebildet, auf die die Zuleitung 2 aufgewickelt wird. Dazu ist die Haspel bzw. Speichervorrichtung 17 in der Bewegungsrichtung 30 rotierbar ausgeführt, wobei bevorzugt der Aufwickelvorgang durch einen Federmechanismus unterstützt bzw. gewährleistet wird. Diese Speichervorrichtung 17 bzw. das dort liegende (andere, zweite) Ende der Zuleitung 2 ist mit einer Vorrichtung zur Bereitstellung von Reinigungsfluid verbunden. Diese umfasst verschiedene Mittel zur Versorgung der Vorrichtung, wobei zunächst eine Pumpe 20 vorgesehen ist, und je nach Bedarfsfall über ein Ventil 23 das angepumpte Reinigungsfluid 3 über einen Verdampfer 22 oder direkt hin zur Speichervorrichtung 17 geleitet wird. In jedem Zweig ist zusätzlich eine Fluidstrom-Messeinheit 21 vorgesehen, so dass sich der erzeugte Fluidstrom bestimmen lässt. Das Ventil 23 kann auch dazu genutzt werden, den Reinigungsprozess in Gang zu setzen. Bevorzugt ist auch eine Druckmess- und/oder Einstelleinrichtung zur Bestimmung des Druckes des Reinigungsfluids in dem wenigstens einen Schlauch 2 vorgesehen. Diese ist z.B. nahe des Übergangs von dem mindestens einen Schlauch 2 hin zu einem fest installierten (Rohr-)Leitungssystem angeordnet. Diese Einrichtung überwacht und/oder regelt den Druck bzw. die den Schlauch durchströmende Menge des Reinigungsfluids, um an der Fluidverteileinrichtung 4 jeweils den gewünschten (insbesondere konstanten) Druck zu gewährleisten. Außerdem lassen sich auf diese Weise Störungen, Verschleiß, Verschmutzungen, etc. der Fluidverteileinrichtung 4 erkennen, so dass ggf. erforderlichen Instandsetzungsarbeiten initiiert werden können.

An dem Gestell 31 ist zudem ein Gehäuse 35 angeordnet, welches an dem Gehäuse 31 beweglich befestigt ist. Insbesondere wird eine translatorische Verschiebung gegenüber dem Gestell 31 (wie durch die Bewegungsrichtung 30 angedeutet) gewährleistet. Dadurch wird ermöglicht, dass die Zuleitung 2 in verschiedene Zuführöffnungen 26 eingeführt werden kann. In der dargestellten Ausführungsform ist lediglich ein Verschieben des Gehäuses 35 von oben nach unten bzw. von unten nach oben möglich, grundsätzlich ist jedoch auch möglich, dass eine horizontale Verschiebung des Gehäuses 35 entlang des Gestells 31 realisiert wird. Bevorzugt wird dabei gleichzeitig die Speichervorrichtung 17 mitbewegt, so dass die Zuleitung 2 zwischen der Speichervorrichtung 17 und dem Gehäuse 35 bevorzugt im Wesentlichen parallel zur Richtung der Schwerkraft 25 angeordnet ist.

An dieser Stelle sei angemerkt, dass verschiedenste Ausgestaltungen einer Speichervorrichtung 17 zum Einsatz gelangen können. Dabei kann die Speichervorrichtung sehr einfach bereitgestellte werden, wenn statt einem Auswickeln der Zuleitung auf Hebetechniken oder Speichertechniken mit freien/gebundenen Rollen zurückgegriffen wird. Eine wesentliche Funktion einer solchen Speichervorrichtung ist, die zwischen einem ortsfesten (Reinigungsfluid-) Anschluss und der Fluidverteileinrichung befindliche Zuleitung in einem Raum anzuordnen, der für den Betrieb der Wärmeanlage nicht benötigt wird.

Im Inneren des Gehäuses 35 sind Mittel zur Durchführung einer Relativbewegung der wenigstens einen Fluidverteileinrichtung 4 von einem vorgebbaren Referenzpunkt 19 der Vorrichtung vorgesehen. In der dargestellten Ausführungsform umfassen diese Mittel mehrere Rollenpaare 41, die reibschlüssig mit der Zuleitung 2 in Kontakt sind. Diese Rollenpaare 41 werden mittels eines Antriebs 32 angetrieben, wodurch sich die einzelnen Rollen drehen. Durch den Reibschluss mit der Zuleitung 2 wird bewirkt, dass die Zuleitung 2 zwischen den Rollenpaaren 41 hindurchgeschoben wird. Je nach Drehrichtung der Rollen der Rollenpaare 41 wird die Fluidverteileinrichtung 4 bei der dargestellten Ausführungsform nach rechts oder links bewegt. Hierbei sind die Rollenpaare 41 so gestaltet, dass sie unmittelbar eine Biegung bzw. Verformung der Zuleitung 2 bewirken.

Weiterhin ist nahe des Referenzpunktes 19 eine Längenmesseinrichtung 33 vorgesehen, mit derer sich bestimmen lässt, wie weit die Fluidverteileinrichtung 4 bereits in innere Bereiche der Wärmeanlage 24 vorgedrungen ist.

Weiterhin ist in dem Gehäuse 35 eine Kühl-/Sperrluftzufuhr 29 vorgesehen, die bevorzugt eine Art Mantelstrahl um die Zuleitung 2 hin zur Zuführöffnung 26 bereitstellt. Dadurch wird verhindert, dass Verunreinigungen oder Rauchgase von inneren Bereichen der Wärmeanlage 24 nach außen austreten. Die Mittel zur Bereitstellung des Reinigungsfluides 3, die Längenmessung 33, der Antrieb 32 und/oder die Kühl-/Sperrluftzufuhr 29 sind bevorzugt mit einer Steuerung 24 verbunden, die eine halbautomatische bzw. eine vollautomatische Einfuhr bzw. Ausfuhr der Fluidverteileinrichtung 4 bezüglich der Wärmeanlage 24 gewährleistet.

Fig. 2 zeigt schematisch eine erste Ausführungsform eines "biegbaren Rußbläsers" bzw. dessen Zuführung 2. Die Zuführung 2, die hier als Schlauch 9 ausgeführt ist, weist einen Anschluss 26 auf, der zur Anbindung des Schlauches 9 an ein stationäres Wasserversorgungssystem dient. Gegenüberliegend weist der Schlauch 9 ein Ende 5 auf, an dem ein Düsenkopf 15 angebracht ist. Bei einem gradlinigen Verlauf bzw. einer gradlinigen Anordnung des Schlauches 9 hat dieser eine gradlinige Ausdehnungsachse 7, die im Wesentlichen einer Zentrumsachse einer runden bzw. zylinderartigen Zuleitung 2 entspricht. Bei der dargestellten Ausführungsform ist die Zuleitung 2 in eine erste Richtung 6 quer zu der Ausdehnungsachse 7 biegbar und in zumindest eine zweite Richtung 8 quer zur Ausdehnungsachse 7 biegesteif. Das bedeutet, dass eine Biegung des Schlauches, wie oben gestrichelt dargestellt, nach unten nicht möglich ist. Nach oben lässt sich eine Biegung bis zu einem vorgebbaren Krümmungsradius 28 (z.B. bis 400 mm oder 500 mm) realisieren.

Wie bereits mit Bezug auf Fig. 1 erläutert, hängt ein solcher Schlauch 9 bevorzugt senkrecht nahe der Wärmeanlage 24 nach unten und wird anschließend in eine horizontale Lage gebogen. Anschließend wird ein Teil der Länge 18 des Schlauches 9 in innere Bereiche der Wärmeanlage 24 hineingeschoben. Dabei ist der Schlauch 9 bzw. die Zuleitung 2 zumindest über einen vorgebbaren Tragabschnitt 37 freitragend ausgebildet, d.h., dass über diesen Tragabschnitt 37 keine Führungsmittel zur Fixierung der waagerechten Position erforderlich sind. Dieser Tragabschnitt 37 erstreckt sich zumindest über 1,5 m, vorzugsweise über 2 m, und für besondere Anwendungen auch über 3 m. Falls ein Einführen des Schlauches 9 mit einer Länge 18 von mehr als ca. 2 m beabsichtigt ist (z.B. 8 m oder sogar 12 m), wird der Einsatz von Führungsmitteln empfohlen, die z.B. in vorgebaren Intervallen (bevorzugt ca. 2 m) den Schlauch 9 stützen.

Fig. 3 zeigt eine weitere Ausführungsform einer biegbaren Zuleitung 2, die wiederum als Schlauch 9 ausgeführt ist. Dieser Schlauch 9 hat zwei Mäntel 12, 13, wobei im inneren des zweiten Mantels 13 das Reinigungsfluid 3 strömen kann, und zwischen dem ersten Mantel 12 und dem zweiten Mantel 13 Stützelemente 14 vorgesehen sind, welche die Zuleitung 2 in zumindest die zweite Richtung 8 biegesteif machen. In der oben dargestellten Schnittansicht ist zu erkennen, dass der zweite Mantel 13 wiederum zentrisch die Ausdehnungsachse 7 aufweist. Bei der hier dargestellten Ausführungsform sind die Stützelemente 14 im Wesentlichen schalenförmig ausgebildet, so dass eine Biegesteifigkeit nicht nur in eine zweite Richtung 8 parallel zur Richtung der Schwerkraft 25 gewährleistet ist, sondern gleichfalls eine Biegesteifigkeit in alle Richtungen senkrecht dazu. Lediglich in eine erste Richtung 6, die im Wesentlichen parallel und entgegengesetzt zur Richtung der Schwerkraft 25 ist, ist eine Biegung des Schlauches 9 möglich. In der darunter dargestellten Seitenansicht ist zu erkennen, dass die Stützelemente 14 über Gelenke 38 miteinander verbunden sind, wobei jeweils ein Anschlag 39 vorgesehen ist, der eine Begrenzung des Verschwenkwinkels bewirkt. Bei der dargestellten Ausführungsform bedeutet das, dass sich die Stützelemente 14 nahe des Anschlags 39 zwar voneinander entfernen können, eine über die gerade Anordnung hinaus stattfindende Biegung nach unten ist jedoch aufgrund des Anschlags 39 nicht möglich.

Fig. 4 zeigt noch eine weitere Ausführungsform der Zuleitung 2. Dabei weist die Zuleitung 2 auf ihrer Oberfläche einerseits Krümmungsbegrenzer 11 sowie unten Halteglieder 10 auf. Im Hinblick auf die Ausgestaltung derartiger Halteglieder 10 bzw. Krümmungsbegrenzer 11 wird auf die allgemeine Beschreibung verwiesen. Am Ende 5 der Zuleitung 2 ist wiederum eine Fluidverteileinrichtung 4 vorgesehen. Diese ist so gestaltet, dass sie zumindest teilweise gegenüber der Zuleitung 2 rotierbar ist und somit gleichzeitig über den gesamten Umfang 16 Reinigungsfluid 3 verteilen kann. Das Rotieren der Fluidverteileinrichtung 4 wird dadurch bewirkt, dass im Fluidstrom ein Schaufelrad 40 vorgesehen ist, welches infolge des Vorbeiströmens des Reinigungsfluids eine rotierende Bewegung des Düsenkopfes 15 bewirkt. Der Düsenkopf 15 weist eine Mehrzahl über den Umfang 16 verteilt angeordnete Düsen auf, durch die das Reinigungsfluid 3 letztlich austritt.

Fig. 5 zeigt eine andere, nicht zur Erfindung gehörende Ausführungsform der Zuleitung 2, wobei diese hier teleskopierbar ist. Die teleskopierbare Ausgestaltung der Zuleitung 2 an der Wärmeanlage 24 ist im Zustand dargestellt, wenn kein Reinigungsprozess stattfindet. Dann befindet sich die Fluidverteileinrichtung außerhalb der Wärmeanlage 24. Die Zuleitung 2 ist mit einem Antrieb 32 versehen, der es ermöglicht, dass die unterschiedlichen Segmente 42 der Zuleitung 2 gegeneinander verschoben werden, so dass sich diese in innere Bereiche der Wärmeanlage 24 hinein erstrecken lassen, vgl. gestrichelte Darstellung. Auch auf diese Weise wird ein platzsparender Rußbläser realisiert.

Die perspektivische Darstellung in Fig. 6 offenbart noch eine weitere Ausführungsform einer Reinigungsvorrichtung. Im Gegensatz zu der Variante in Fig. 1 ist hier auch die Speichervorrichtung 17 mobil ausgeführt, kann also gemeinsam mit dem Gehäuse 35 zu der gewünschten Zuführöffnung 26 der Wärmeanlage 24 verfahren werden. Das hat unter anderem den Vorteil, dass die erforderliche Länge der Zuleitung deutlich reduziert werden kann. Da die Speichervorrichtung direkt vor die Zuführöffnung 26 bewegt wird, muss im Wesentlichen nur eine Zuleitung 2 mit einer Länge 18 bereitgestellt werden, die der gewünschten Eindringtiefe in die Wärmeanlage 24 entspricht.

Die dargestellte Vorrichtung zur Reinigung von Wärmeaustauschflächen 1 umfasst eine Zuleitung 2 für Reinigungsfluide und eine Fluidverteileinrichtung 4, die an einem Ende 5 der wenigstens einen Zuleitung 2 angeordnet ist. Dabei ist die Zuleitung 2 in eine erste Richtung 6 quer zur Ausdehnungsachse 7 biegbar und in eine zweite Richtung 8 biegesteif ausgeführt.

Das Gehäuse 35 schließt neben der Speichervorrichtung 17 noch eine Mehrzahl anderer Komponenten der Reinigungsvorrichtung mit ein. So ist im Bereich des Austritts 47 der Zuleitung 2 aus dem Gehäuse 35 eine Kühl-/Sperrmittelzufuhr 29 zu erkennen, mittels der eine Art Mantelstrahl aus Luft um die Zuleitung 2 hin zum Austritt 47 erzeugt wird. Das hierfür erforderliche Gebläse 48 ist ebenfalls im Gehäuse 35 integriert. Zwischen der Speichervorrichtung 17 und der Kühl-/Sperrmittelzufuhr 29 ist weiterhin noch das Antriebssystem der Zuleitung 2 mit zwei angetriebenen Rollenpaaren 41 dargestellt. Die Rollenpaare 41 sind entsprechend der äußeren Form der Zuleitung 2 profiliert und werden synchron über einen Motor 49 und Zahnräder 50 mit vorgebbaren Geschwindigkeiten und Anpresskräften angetrieben. Dabei sind diese Rollenpaare 41 so angeordnet, dass sie gleichzeitig eine Umlenkung der Zuleitung 2 in eine andere, hier horizontale, Richtung bewirken.

Zur Ausgestaltung der Speichervorrichtung 17 ist anzumerken, dass diese als schmale Haspel ausgeführt ist, welche für ein nur einlagiges Aufwickeln der als Schlauch ausgeführten Zuleitung 2 konzipiert ist. Demnach ist die Haspel in Richtung der Rotationsachse 45 relativ schmal, insbesondere nur geringfügig breiter als der Durchmesser der Zuleitung 2, so dass eine gute Führung während des Auf- bzw. Abwickeln gegeben ist. Schematisch dargestellt, sind der Haspel auch Antriebsmittel 43 zugeordnet, die eine Rotation der Haspel bewirken. Als Spannmittel 44 ist hier eine Rutschkupplung zwischengeschaltet, wobei sowohl die Antriebsmittel 43 als auch die Spannmittel 44 bevorzugt innerhalb des Gehäuses 35 angeordnet sind.

Dieses Gehäuse 35 mit den darin enthaltenen Komponenten kann nun vor einer Zuführöffnung 26 positioniert werden und mittels des Bedienungselementes 46 manuell und/oder z.B. aufgrund eines identifizierten Verschmutzungsgrades der zu reinigenden Wärmeaustauschflächen 1 aktiviert werden. Demnach kann die Reinigungsvorrichtung halb- oder sogar vollautomatisch betrieben werden. Bevorzugt ist eine Mehrzahl von erfindungsgemäßen, mobilen Reinigungsgeräten für eine Wärmeanlage vorgesehen, wobei diese jeweils bevorzugt in einem horizontalen Arbeitsbereich verfahren können. Bei einer solchen Ausgestaltung wird vermieden, dass an der Wärmeanlage entlang verlaufende, horizontale Arbeitsbühnen für die Bewegung eines Reinigungsgerätes unterbrochen werden müssen - vielmehr wird zwischen solchen Arbeitsbühnen bevorzugt jeweils eine mobile Reinigungsvorrichtung bereitgestellt.

Fig.7 zeigt schematisch eine Ausgestaltung der Zuleitung als Schlauch 9 mit einer Fluidverteileinrichtung 4. Der Schlauch 9 ist hierbei mit einem einzelnen Mantel 12 ausgeführt, in dem während des Reinigungsprozesses auch das Reinigungsfluid hindurchgeführt wird. Innerhalb dieses Mantels 12 ist ein Kettenband 52 angeordnet, das für die Biegesteifigkeit des Schlauches 9 verantwortlich ist. Die Glieder des Kettenbandes 52 lassen sich von der dargestellten Position nur nach oben verschwenken. Bevorzugt ist das Kettenband 52 aus einem nichtrostenden, wärmebeständigen Material, beispielsweise Stahl oder Kunststoff. Vorteil der Anordnung des Kettenbandes 52 mit direktem Kontakt zum Reinigungsfluid 3 ist, das so eine effektive Kühlung gegeben ist, auch wenn die Reinigung während des Betriebes der Wärmeanlage 24 durchgeführt wird.

## Patentansprüche

1. Wärmeanlage (24) mit einer Vorrichtung zur Reinigung von Wärmeaustauschflächen (1) umfassend wenigstens eine Zuleitung (2) für ein Reinigungsfluid (3) und wenigstens eine Fluidverteileinrichtung (4), die an einem Ende (5) der wenigstens einen Zuleitung (2) angeordnet ist, wobei
a) die wenigstens eine Zuleitung (2) so ausgeführt ist, dass sie einerseits quer zur Richtung der Schwerkraft (25) in die Wärmeanlage (24) einführbar und andererseits ihre Gestalt veränderbar ist;
b) die wenigstens eine Zuleitung (2) in eine erste Richtung (6) quer zu einer Ausdehnungsachse (7) biegbar und in zumindest eine zweite Richtung (8) quer zur Ausdehnungsachse (7) biegesteif ausgeführt ist, wobei die Vorrichtung so angeordnet ist, dass die zweite Richtung (8) im Wesentlichen der Richtung der Schwerkraft (25) entspricht;
c) die mindestens eine Zuleitung (2) durch eine entsprechende Zuführöffnung (26) von außen in innere Bereiche der Wärmeanlage (24) hinein führbar ist, wobei Mittel zur Erzeugung einer Biegung nach oben der mindestens einen Zuleitung (2) außerhalb der Wärmeanlage (24) vorgesehen sind;
d) die mindestens eine Zuleitung (2) innerhalb der Wärmeanlage (24) einen im Wesentlichen geradlinigen Verlauf hat; und
e) die zumindest eine Zuleitung (2) zumindest einen vorgebbaren Tragabschnitt (37) aufweist, wobei sich dieser Tragabschnitt (37) zumindest über 1,5 m erstreckt, freitragend ausgebildet ist und den im Wesentlichen geradlinigen Verlauf der Zuleitung (2) innerhalb der Wärmeanlage (24) bildet.

2. Wärmeanlage (24) nach Anspruch 1, **dadurch gekennzeichnet, dass** die wenigstens eine Zuleitung (2) mindestens einen hitzebeständigen, flexiblen Schlauch (9) umfasst.

3. Wärmeanlage (24) nach Anspruch 2, **dadurch gekennzeichnet, dass** Mittel vorgesehen sind, welche die Flexibilität bzw. Biegsamkeit des wenigstens einen Schlauches (9) hin zu einer zweiten Richtung beschränken, wobei die Mittel wenigstens eine Komponente der folgenden aufweist:
- eindimensional schwenkbare Halteglieder (10);
- Krümmungsbegrenzer (11).

4. Wärmeanlage (24) nach einem der Ansprüche 2 bis 4, **dadurch gekennzeichnet, dass** der mindestens eine Schlauch (9) wenigstens zwei Mäntel (12, 13) hat, wobei im Innern des zweiten Mantels (13) das Reinigungsfluid (3) strömen kann und zwischen dem ersten Mantel (12) und dem zweiten Mantel (13) Stützelemente (14) vorgesehen sind, welche die wenigstens eine Zuleitung (2) in zumindest die zweite Richtung (8) biegesteif machen.

5. Wärmeanlage (24) nach einem der vorangegangenen Ansprüche, **dadurch gekennzeichnet, dass** die wenigstens eine Fluidverteileinrichtung (4) ein Düsenkopf (15) ist.

6. Wärmeanlage (24) nach einem der vorangegangenen Ansprüche, **dadurch gekennzeichnet, dass** die wenigstens eine Fluidverteileinrichtung (4) gegenüber der wenigstens einen Zuleitung (2) rotierbar ausgeführt ist und/oder gleichzeitig über den gesamten Umfang (16) Reinigungsfluid (3) verteilen kann.

7. Wärmeanlage (24) nach einem der vorangegangenen Ansprüche, **dadurch gekennzeichnet, dass** zumindest eine Speichervorrichtung (17) für die wenigstens eine Zuleitung (2) vorgesehen ist, wobei diese in bzw. an der zumindest einen Speichervorrichtung (17) zumindest teilweise hin zu der ersten Richtung (6) gebogen angeordnet ist; bevorzugt ist die zumindest eine Speichervorrichtung (17) eine Vorrichtung zum Aufrollen der wenigstens einen Zuleitung (2).

8. Wärmeanlage (24) nach einem der vorangegangenen Ansprüche, **dadurch gekennzeichnet, dass** Mittel zur Bestimmung der Länge (18) der mindestens einen Zuleitung (2) in Bezug auf einen vorgebbaren Referenzpunkt (19) vorgesehen sind.

9. Wärmeanlage (24) nach einem der vorangegangenen Ansprüche, **dadurch gekennzeichnet, dass** Mittel zur Durchführung einer Relativbewegung der wenigstens einen Fluidverteileinrichtung (4) und einem Referenzpunkt (19) der Vorrichtung vorgesehen sind.

10. Wärmeanlage (24) nach einem der vorangegangenen Ansprüche, **dadurch gekennzeichnet, dass** Mittel zur Versorgung der Vorrichtung mit einem Reinigungsfluid (3) vorgesehen sind, insbesondere wenigstens eine Komponente aus den folgenden: eine Pumpe (20), eine Fluidstrom-Messeinheit (21), ein Verdampfer (22), ein Ventil (23).

11. Wärmeanlage (24) nach einem der vorangegangenen Ansprüche, **dadurch gekennzeichnet, dass** sich die mindestens eine Zuleitung (2) außerhalb der Wärmeanlage (24) im Wesentlichen in Richtung der Schwerkraft (25) erstreckt oder in bzw. an mindestens einer Speichervorrichtung (17) angeordnet ist.

12. Wärmeanlage (24) nach einem der vorangegangenen Ansprüche, **dadurch gekennzeichnet, dass** Mittel zur Abdichtung der wenigstens einen Zuführöffnung (26) und/oder zur Kühlung der wenigstens einen Zuleitung (2) vorgesehen sind.

13. Wärmeanlage (24) nach einem der vorangegangenen Ansprüche, **dadurch gekennzeichnet, dass** Mittel zur automatischen Steuerung der Vorrichtung vorhanden sind.

14. Verfahren zur Durchführung einer Relativbewegung zwischen wenigstens einer Zuleitung (2) und einer Wärmeanlage (24) gemäß einem der vorhergehenden Ansprüche umfassend zumindest die folgenden Schritte:
- Identifizieren eines Auslöseparameters;
- Einführen der wenigstens einen Zuleitung (2) in die Wärmeanlage (24) durch eine entsprechende Zuführöffnung (26);
- Aktivieren eines Reinigungsfluidstromes durch die wenigstens eine Zuleitung (2) in Richtung der Wärmeanlage (24);
- Identifizieren eines Endparameters;
- Hinausführen der wenigstens einen Zuleitung (2) aus der Wärmeanlage (24) durch die Zuführöffnung (26);
bei dem die mindestens eine Zuleitung (2) beim Einführen und Hinausführen zumindest teilweise wiederholbar verformt wird.

15. Verfahren nach Anspruch 14, bei dem eine Länge (18) und/oder ein Krümmungsradius (28) der wenigstens einen Zuleitung (2) beim Einführen und Hinausführen variiert wird.

16. Verfahren nach Anspruch 14 oder 15, bei dem das Einführen und Hinausführen der wenigstens einen Zuleitung (2) während des Betriebes der Wärmeanlage (24) erfolgt.

17. Verfahren nach einem der Ansprüche 14 bis 16, bei dem zumindest der Auslöseparameter oder der Endparameter mindestens einen der folgenden Parameter umfasst: Zeit, Temperatur, Wärmestrom, Schlackemenge.

## Claims

1. Thermal plant (24) with a device for cleaning heat exchange surfaces (1) comprising at least one supply line (2) for a cleaning fluid (3) and at least one fluid distribution device (4) being arranged at one end (5) of the at least one supply line (2), wherein
a) the at least one supply line (2) is designed so that it is on the one hand insertable transversely to the direction of gravity (25) in the heat system (24) and on the other hand its shape is variable;
b) the at least one feed line (2) is bendable in a first direction (6) transversely to an expansion axis (7) and is designed rigid in at least one second direction (8) transversely to the expansion axis (7), wherein the device is arranged such that the second direction (8) substantially corresponds to the direction of gravity (25);
c) the at least one feed line (2) can be guided from outside into inner regions of the heat plant (24) through a corresponding feed opening (26), wherein means for generating a bend upwards of the at least one feed line (2) outside the thermal plant (24) are provided;
d) the at least one feed line (2) within the thermal plant (24) has a substantially straight run; and
e) the at least one feed line (2) has at least one predeterminable support section (37), wherein this support section (37) extends at least over 1.5 m, is designed to be self-supporting and constitutes the substantially straight run of the feed line (2) within the thermal plant (24).

2. Thermal plant (24) according to claim 1, **characterized in that** the at least one supply line (2) comprises at least one heat-resistant, flexible hose (9).

3. Thermal plant (24) according to claim 2, **characterized in that** means are provided which limit the flexibility or bendability of the at least one hose (9) towards a second direction, said means comprising at least one of the following components:
- one-dimensionally pivotable holding members (10);
- curvature limiter (11).

4. Thermal plant (24) according to one of claims 2 to 4, **characterized in that** the at least one hose (9) has at least two shells (12, 13), wherein the cleaning fluid (3) can flow in the interior of the second shell (13) and supporting elements (14) are provided between the first shell (12) and the second shell (13) which make the at least one supply line (2) rigid in at least the second direction (8).

5. Thermal plant (24) according to one of the preceding claims, **characterized in that** the at least one fluid distribution device (4) is a nozzle head (15).

6. Thermal plant (24) according to one of the preceding claims, **characterized in that** the at least one fluid distribution device (4) is rotatable relative to the at least one supply line (2) and/or can distribute cleaning fluid (3) over the entire circumference (16) at the same time.

7. Thermal plant (24) according to one of the preceding claims, **characterized in that** at least one storage device (17) for the at least one supply line (2) is provided, wherein the supply line (2) in or on the at least one storage device (17) is bent at least partially towards the first direction (6); the at least one storage device (17) is preferably a device for rolling up the at least one supply line (2).

8. Thermal plant (24) according to one of the preceding claims, **characterized in that** means for determining the length (18) of the at least one supply line (2) with respect to a predetermined reference point (19) are provided.

9. Thermal plant (24) according to any one of the preceding claims, **characterized in that** means for executing a relative movement of the at least one fluid distribution device (4) and a reference point (19) of the device are provided.

10. Thermal plant (24) according to one of the preceding claims, **characterized in that** means for supplying the device with a cleaning fluid (3) are provided, in particular at least one component of the following: a pump (20), a fluid flow measuring unit (21), an evaporator (22), a valve (23).

11. The thermal plant (24) according to one of the preceding claims, **characterized in that** the at least one supply line (2) extends substantially in the direction of gravity (25) outside the thermal plant (24) or is arranged in or on at least one storage device (17).

12. Thermal plant (24) according to one of the preceding claims, **characterized in that** means for sealing the at least one feed opening (26) and/or for cooling the at least one supply line (2) are provided.

13. Thermal plant (24) according to one of the preceding claims, **characterized in that** means for automatically controlling the device are present.

14. Method for performing a relative movement between at least one supply line (2) and a thermal plant (24) according to one of the preceding claims comprising at least the following steps:
- identifying a triggering parameter;
- introducing the at least one supply line (2) in the thermal plant (24) through a corresponding feed opening (26);
- activating a cleaning fluid flow through the at least one supply line (2) in the direction of the thermal system (24);
- identifying an end parameter;
- retracting the at least one supply line (2) out of the thermal plant (24) through the feed opening (26);
in which the at least one supply line (2) is repeatable deformed at least partially during insertion and retraction.

15. Method according to claim 14, wherein a length (18) and/or a radius of curvature (28) of the at least one supply line (2) is varied during insertion and retraction.

16. Method according to claim 14 or 15, wherein the insertion and retraction of the at least one supply line (2) is executed during operation of the thermal plant (24).

17. Method according to one of claims 14 to 16, wherein at least the triggering parameter or the end parameter comprises at least one of the following parameters: time, temperature, heat flow, slag amount.

## Revendications

1. Installation thermique (24) dotée d'un dispositif de nettoyage des surfaces d'échange thermique (1) comprenant au moins une conduite d'amenée (2) pour un fluide de nettoyage (3) et au moins un dispositif de répartition de fluide (4) disposé au niveau d'une extrémité (5) de l'au moins une conduite d'amenée (2) ;
a) l'au moins une conduite d'amenée (2) étant réalisée de telle sorte qu'elle puisse être introduite d'une part transversalement à la direction de la pesanteur (25) dans l'installation thermique (24) et que sa forme soit d'autre part variable ;
b) l'au moins une conduite d'amenée (2) étant réalisée de façon à pouvoir être fléchie dans une première direction (6) s'étendant transversalement à un axe de dilatation (7) et à être rigide à la flexion dans au moins une deuxième direction (8) s'étendant transversalement à l'axe de dilatation (7), le dispositif étant disposé de telle sorte que la deuxième direction (8) corresponde pour l'essentiel à la direction de la pesanteur (25) ;
c) l'au moins une conduite d'amenée (2) pouvant être amenée à travers une ouverture d'alimentation (26) correspondante depuis l'extérieur jusque dans les zones intérieures de l'installation thermique (24), des moyens pour produire une flexion vers le haut de l'au moins une conduite d'amenée (2) étant prévus à l'extérieur de l'installation thermique (24) ;
d) l'au moins une conduite d'amenée (2) ayant une trajectoire pour l'essentiel en ligne droite à l'intérieur de l'installation thermique (24) ; et
e) l'au moins une conduite d'amenée (2) comportant au moins une section portante (37) prédéfinissable, cette section portante (37) s'étendant au moins sur 1,5 m, étant réalisée de façon être autoportante et formant la trajectoire pour l'essentiel en ligne droite de la conduite d'amenée (2) à l'intérieur de l'installation thermique (24).

2. Installation thermique (24) selon la revendication 1, **caractérisée en ce que** l'au moins une conduite d'amenée (2) comprend au moins un tuyau flexible (9) thermorésistant.

3. Installation thermique (24) selon la revendication 2, **caractérisée en ce que** des moyens sont prévus pour limiter la flexibilité et/ou la flexion de l'au moins un tuyau flexible (9) par rapport à une deuxième direction, les moyens comportant au moins un composant parmi les composants suivants :
- des éléments de maintien (10) pouvant pivoter dans une dimension ;
- des butées de courbure (11).

4. Installation thermique (24) selon l'une quelconque des revendications 2 à 4, **caractérisée en ce que** l'au moins un tuyau flexible (9) a au moins deux enveloppes (12, 13), le fluide de nettoyage (3) pouvant s'écouler à l'intérieur de la deuxième enveloppe (13) et des éléments d'appui (14) étant prévus entre la première enveloppe (12) et la deuxième enveloppe (13), ces éléments rendant l'au moins une conduite d'amenée (2) rigide à la flexion dans au moins la deuxième direction (8).

5. Installation thermique (24) selon l'une quelconque des revendications précédentes, **caractérisée en ce que** l'au moins un dispositif de répartition de fluide (4) est une tête de buse (15).

6. Installation thermique (24) selon l'une quelconque des revendications précédentes, **caractérisée en ce que** l'au moins un dispositif de répartition de fluide (4) est réalisé de façon à pouvoir pivoter par rapport à l'au moins une conduite d'amenée (2) et/ou peut répartir le fluide de nettoyage (3) simultanément sur la totalité de la périphérie (16).

7. Installation thermique (24) selon l'une quelconque des revendications précédentes, **caractérisée en ce qu'**au moins un dispositif de stockage (17) est prévu pour l'au moins une conduite d'amenée (2), ladite conduite étant disposée de façon incurvée dans l'au moins un dispositif de stockage (17) et/ou contre lui, au moins en partie en direction de la première direction (6) ; de préférence, l'au moins un dispositif de stockage (17) étant un dispositif pour enrouler l'au moins une conduite d'amenée (2).

8. Installation thermique (24) selon l'une quelconque des revendications précédentes, **caractérisée en ce que** des moyens de détermination de la longueur (18) de l'au moins une conduite d'amenée (2) sont prévus par rapport à un point de référence (19) prédéfinissable.

9. Installation thermique (24) selon l'une quelconque des revendications précédentes, **caractérisée en ce que** des moyens de réalisation du mouvement relatif de l'au moins un dispositif de répartition de fluide (4) et d'un point de référence (19) du dispositif sont prévus.

10. Installation thermique (24) selon l'une quelconque des revendications précédentes, **caractérisée en ce que** des moyens d'alimentation du dispositif avec un fluide de nettoyage (3) sont prévus, notamment au moins un composant parmi les composants suivants : une pompe (20), une unité de mesure de débit de fluide (21), un évaporateur (22), une soupape (23).

11. Installation thermique (24) selon l'une quelconque des revendications précédentes, **caractérisée en ce que** l'au moins une conduite d'amenée (2) s'étend à l'extérieur de l'installation thermique (24) pour l'essentiel en direction de la pesanteur (25) ou est disposée dans au moins un dispositif de stockage (17) et/ou contre celui-ci.

12. Installation thermique (24) selon l'une quelconque des revendications précédentes, **caractérisée en ce que** des moyens d'étanchéification de l'au moins une ouverture d'alimentation (26) et/ou de refroidissement de l'au moins une conduite d'amenée (2) sont prévus.

13. Installation thermique (24) selon l'une quelconque des revendications précédentes, **caractérisée en ce que** des moyens de commande automatique du dispositif sont présents.

14. Procédé de réalisation d'un mouvement relatif entre au moins une conduite d'amenée (2) et une installation thermique (24) selon l'une quelconque des revendications précédentes, comprenant au moins les étapes suivantes :
- identification d'un paramètre de déclenchement ;
- introduction de l'au moins une conduite d'amenée (2) dans l'installation thermique (24) à travers une ouverture d'alimentation (26) correspondante ;
- activation d'un flux de fluide de nettoyage à travers l'au moins une conduite d'amenée (2) en direction de l'installation thermique (24) ;
- identification d'un paramètre de fin ;
- sortie de l'au moins une conduite d'amenée (2) hors de l'installation thermique (24) à travers l'ouverture d'alimentation (26);
dans lequel l'au moins une conduite d'amenée (2) est au moins en partie déformée de façon reproductible lors de l'introduction et de la sortie.

15. Procédé selon la revendication 14, dans lequel une longueur (18) et/ou un rayon de courbure (28) de l'au moins une conduite d'amenée (2) varie lors de l'introduction et la sortie.

16. Procédé selon la revendication 14 ou 15, dans lequel l'introduction et la sortie de l'au moins une conduite d'amenée (2) se produisent pendant le fonctionnement de l'installation thermique (24).

17. Procédé selon l'une quelconque des revendications 14 à 16, dans lequel au moins le paramètre de déclenchement ou le paramètre de fin comprend au moins un des paramètres suivants : durée, température, courant thermique, quantité de cendres.
